# EUROPÄISCHE PATENTSCHRIFT

(11) **EP 4 426 885 B1**
(45) Veröffentlichungstag und Bekanntmachung des Hinweises auf die Patenterteilung: **05.11.2025**
(21) Anmeldenummer: 22809406.6
(22) Anmeldetag: 26.10.2022
(51) Int. Cl.: D03C 13/00, D03D 41/00

(54) **WEBSTUHL UND FÜHRUNGSBAUM**
LOOM AND GUIDE BEAM
MÉTIER À TISSER ET ENSOUPLE DE GUIDAGE

(30) Priorität: 04.11.2021 DE 202021106033 U
(43) Veröffentlichungstag der Anmeldung: 11.09.2024
(73) Patentinhaber: Castens, Sybille, 26197 Großenkneten (DE)
(72) Erfinder: Castens, Sybille, 26197 Großenkneten (DE)
(74) Vertreter: Heiland, Karsten
(86) Internationale Anmeldenummer: PCT/EP2022/079909
(87) Internationale Veröffentlichungsnummer: WO 2023/078752

(56) Entgegenhaltungen:
- DE-A1- 2 634 966
- DE-U1- 202020 002 061
- RU-U1- 173 703
- US-A- 5 472 020
- US-B2- 8 001 998

## Beschreibung

In herkömmlichen Webstühlen werden Kettfäden von einem Kettbaum zu einem Warenbaum gespannt. Durch quer zu den Kettfäden bewegliche Schäfte mit Litzen werden die Kettfäden unter Bildung eines rautenförmigen Fachs auseinander bewegt. Entlang des Fachs wird ein Schussfaden eingeführt.

Ein ganz anderes Prinzip eines Webstuhls ist in der genannten DE202020002061U1 gezeigt. Der Webstuhl weist zwei Kettbäume auf, von denen Kettfäden unter Bildung eines V-förmigen Fachs zum Warenbaum verlaufen. Durch Führungsbäume mit Haken sind die Kettfäden zeitweise zur Bildung eines rautenförmigen Fachs bewegbar, siehe Fig. 2 und 4 der DE202020002061U1. Es findet also ein Wechsel zwischen offenem V-Fach und geschlossenem, rautenförmigen Fach bzw. zwischen offener V-Position und geschlossener Position statt. Führungsbäume und Haken sind in den erwähnten Figuren so dargestellt, dass die Bewegbarkeit der Haken und Führungsbäume beschränkt ist. In der erwähnten Fig. 2 würden die Haken des einen Führungsbaums bei weiterer Querbewegung an den gegenüberliegenden Führungsbaum anstoßen.

Aus der RU173703U1 ist eine Webmaschine mit Fachbildevorrichtung zum dreiachsigen Weben bekannt. Relativ zueinander bewegbare Litzenrahmen halten axialverschiebbare Litzenträger mit Litzen zur Führung von Kettfäden.

Aus der US8001998B2 ist ein horizontaler Webstuhl mit bewegbaren Haken zur Aufnahme von Schussfäden bekannt.

Ausgehend von dem aus der DE202020002061U1 bekannten Webstuhl mit Führungsbäumen und zeitweise offenem V-Fach ist es Aufgabe der vorliegenden Erfindung, einen Webstuhl mit einer größeren Flexibilität und Bewegbarkeit der Haken und Führungsbäume zu schaffen.

Zur Lösung der Aufgabe weist der erfindungsgemäße Webstuhl die Merkmale des Anspruchs 1 auf. Danach ist wenigstens eines der folgenden Merkmale vorgesehen:
a) die beiden Führungsbäume weisen zum Warenbaum unterschiedliche Abstände entlang der Kettfäden auf,
b) wenigstens ein Haken ist relativ zu seinem Führungsbaum bewegbar,
c) wenigstens ein Führungsbaum ist verdrehbar,
d) wenigstens ein Führungsbaum ist mit einer Bewegungskomponente in Richtung auf den Warenbaum und zurück bewegbar.

Jede dieser Maßnahmen ermöglicht eine größere Bewegungstiefe der Führungsbäume und Haken, insbesondere bei der Bewegung zur Bildung des rautenförmigen Fachs bzw. der geschlossenen Position. Jeder Haken weist ein an einer Stange gehaltenes Hakenmaul auf. Im Hakenmaul ist der jeweilige Kettfaden geführt. Die Hakenmäuler können durch die oben genannten Merkmale a bis d an den jeweils gegenüberliegenden Führungsbäumen vorbeigeführt werden. Dadurch kann das Fach in der geschlossenen Position eine größere Weite aufweisen.

Die in a) genannten Abstände entlang der Kettfäden ergeben sich aus der Länge der Kettfäden zwischen Warenbaum und Führungsbäumen, nicht aus einer kürzesten Luftlinie zwischen Warenbaum und Führungsbäumen. Die Verdrehbarkeit des Führungsbaums in b) soll sich insbesondere auf eine Drehung des Führungsbaums um seine Längsachse beziehen und ist insbesondere beschränkt auf einen Winkelbereich von 5 bis 30°. Durch die Bewegungskomponente in Richtung auf den Warenbaum in d) ist sichergestellt, dass die Führungsbäume sich nicht lediglich aufeinander zubewegen können, sondern auch in anderer Richtung.

Die genannten Merkmale a bis d können in beliebiger Weise miteinander kombiniert werden, entweder durch Verwirklichung
- nur eines der Merkmale a, b, c, d, oder
- einer Kombination zweier Merkmale a b, a c, a d, b c, b d, c d oder
- einer Kombination dreier Merkmale a b c, a b d, a c d, b c d, oder
- aller Merkmale a b c d.

Auch Webmaschinen sind Webstühle im Sinne der Erfindung. Wichtig ist die Anordnung mit Führungsbäumen, zeitweisem V-Fach und vorzugsweise eine Aufteilung des sonst üblichen Kettbaums auf mindestens zwei Kettbäume.

Vorteilhafterweise ist der erfindungsgemäße Webstuhl so ausgebildet, dass der Warenbaum unterhalb der beiden Führungsbäume angeordnet ist und das V-Fach nach oben offen ist. In dieser Ausführung kann ein Schussfaden mit Unterstützung der Schwerkraft in das Fach eingelegt werden.

Nach einem weiteren Gedanken der Erfindung kann wenigstens ein Führungsbaum aus einzelnen Führungsbaumsegmenten gebildet sein, wobei insbesondere wenigstens ein Führungsbaumsegment einzeln, relativ zu den anderen Führungsbaumsegmenten bewegbar ist. Dadurch besteht eine hohe Flexibilität hinsichtlich der Fachbildung und Bewegung der Kettfäden. Vorzugsweise weist jedes Führungsbaumsegment genau einen Haken auf. Alternativ kann ein Führungsbaumsegment mehrere Haken aufweisen, etwa zwei, drei oder mehr Haken. Nach einem weiteren Gedanken der Erfindung kann ein Führungsbaumsegment auch in Richtung einer Längsachse des zugehörigen Führungsbaums bewegbar sein. Dadurch können Kettfäden einzeln oder in Gruppen in Längsrichtung des Führungsbaums bewegt werden, zum Beispiel beim Tauschen von Positionen der Kettfäden.

Nach einem weiteren Gedanken der Erfindung kann wenigstens ein Führungsbaumsegment um eine Längsachse des zugehörigen Führungsbaums rotierbar sein. Dies ermöglicht das Verschwenken der Haken um die Längsachse des Führungsbaums. Vorzugsweise sind mehrere oder alle Führungsbaumsegmente rotierbar. Die Rotation ist insbesondere beschränkt auf einen Winkelbereich von 5 bis 30°. Die Längsachse verläuft vorzugsweise durch den Führungsbaum, kann aber auch außerhalb der Silhouette des Führungsbaums verlaufen.

Im erfindungsgemäßen Webstuhl weisen die Führungsbäume Führungen für die Haken auf, wobei die Haken in die Führungen eingesetzt sind. Die Führungen ermöglichen eine genaue Positionierung der Haken in oder an den Führungsbäumen.

Nach einem weiteren Gedanken der Erfindung können die Führungen für die Haken Bohrungen in den Führungsbäumen sein. Durch die Bohrungen sind die Haken allseitig abgestützt, außer in Längsrichtung der Bohrungen.

Nach einem weiteren Gedanken der Erfindung können die Führungen für die Haken Schlitze in den Führungsbäumen sein. Das Einsetzen der Haken in die Führungen ist dadurch vereinfacht.

Im erfindungsgemäßen Webstuhl ist wenigstens einer der Haken in seiner Führung relativ zu seinem Führungsbaum bewegbar. Im Falle von Bohrungen als Führungen sind die Haken in Längsrichtung der Bohrungen verschiebbar. In den Schlitzen können die Haken ebenfalls in Längsrichtung verschiebbar sein und außerdem quer dazu bewegbar sein, etwa zum Einsetzen und Entnehmen.

Vorteilhafterweise sind die Führungen bzw. Bohrungen oder Schlitze so auf die Haken abgestimmt, dass letztere klemmend in den Führungen gehalten werden, insbesondere dann, wenn eine Bewegung der Haken relativ zum Führungsbaum nicht gewünscht ist.

Nach einem weiteren Gedanken der Erfindung weisen die Haken seitlich offene Hakenmäuler auf. Dadurch können die Kettfäden durch eine einfache Querbewegung aus den Hakenmäulern entnommen und wieder eingefügt werden. Alternativ sind die Hakenmäuler nach Art eines Gewindeabschnitts oder einer Gewindesteigung und über mehr als 360 Grad umlaufend ausgebildet. Die Kettfäden sind dadurch besonders sicher in den Hakenmäulern gehalten.

Der Führungsbaum in dem erfindungsgemäßen Webstuhl weist Führungen für die Haken auf, wobei die Haken in die Führungen eingesetzt sind und wenigstens einer der Haken in seiner Führung relativ zu seinem Führungsbaum bewegbar ist. Zusätzlich kann der Führungsbaum um seine Längsachse rotierbar sein. Die Längsachse verläuft vorzugsweise durch den Führungsbaum, kann aber auch außerhalb der Silhouette des Führungsbaums verlaufen.

Der Führungsbaum kann eine Unterteilung in einzelne, in Richtung der Längsachse des Führungsbaums aufeinanderfolgende Führungsbaumsegmente aufweisen. In diesem Fall ist der Führungsbaum kein einheitliches langgestrecktes Bauteil, sondern existiert nur noch virtuell, so lange die Führungsbaumsegmente in einer gemeinsamen Längsachse angeordnet sind.

Die Führungsbaumsegmente können einzeln bewegbar sein. Dadurch besteht eine größtmögliche Flexibilität hinsichtlich der Positionierung der Haken innerhalb eines Webstuhls.

Jedes Führungsbaumsegment kann mindestens einen, vorzugsweise genau einen Haken tragen. Alternativ kann jedes Führungsbaumsegment zwei, drei oder mehr Haken tragen. Auch können Führungsbaumsegmente mit unterschiedlich vielen Haken kombiniert werden.

Gegenstand der Erfindung ist auch ein Verfahren zum Betrieb eines (vorzugsweise erfindungsgemäßen) Webstuhls mit Führungsbaumsegmenten, wobei die Position eines Kettfadens verändert wird durch Entfernen eines Führungsbaumsegments mit Haken und Kettfaden aus seiner Position im Führungsbaum und Einsetzen des Führungsbaumsegments mit Haken und Kettfaden in eine andere Position.

Vorteilhafterweise kann die Position von zwei Führungsbaumsegmenten vertauscht werden durch Entfernen der beiden Führungsbaumsegmente aus ihren Positionen im Führungsbaum und Einsetzen jedes der beiden Führungsbaumsegmente in die vormalige Position des jeweils anderen Führungsbaumsegments. Die Manipulation der Kettfäden ist so möglich durch Manipulation der Führungsbaumsegmente.

Gegenstand der Erfindung ist auch ein Verfahren zum Betrieb eines (vorzugsweise erfindungsgemäßen) Webstuhls, wobei die Position eines Kettfadens verändert wird durch Lösen eines den Kettfaden führenden Hakens aus seiner Führung im Führungsbaum und Einsetzen des Hakens in eine andere Führung.

Vorteilhafterweise kann die Position von zwei Kettfäden vertauscht werden durch Lösen der die Kettfäden führenden Haken aus ihren Führungen im Führungsbaum und Einsetzen jedes der beiden Haken in die vormalige Führung des jeweils anderen Hakens. Die Manipulation der Kettfäden ist so möglich durch Manipulation der Haken.

Gegenstand der Erfindung ist auch ein Verfahren zum Betrieb eines (vorzugsweise erfindungsgemäßen) Webstuhls, wobei die Position eines Kettfadens verändert wird durch Lösen des Kettfadens aus seinem Haken und Umsetzen in einen anderen Haken. Dadurch sind beispielsweise ein Konturenversatz und eine Formgebung am entstehenden Gewebe möglich. Der Kettfaden kann in einen freien oder bereits mit einem Kettfaden belegten Haken umgesetzt werden.

Gemäß dieser Verfahrensvariante der Erfindung wird die Position von zwei Kettfäden vertauscht durch Lösen der Kettfäden aus ihren Haken und Umsetzen jedes der beiden Kettfäden in den vormaligen Haken des jeweils anderen Kettfadens. Die Manipulation nur des Kettfadens kann mit geeigneten automatisch gesteuerten Manipulatoren relativ schnell durchgeführt werden, ohne die Berücksichtigung der Masse der Haken.

Nach einem weiteren Gedanken des erfindungsgemäßen Verfahrens kann die Veränderung der Position von Kettfäden während eines V-Zustands des Webstuhls durchgeführt werden. Im V-Zustand sind die Kettfäden, Haken und Führungsbaumsegmente besonders gut zugänglich.

Weitere Merkmale der Erfindung ergeben sich aus der Beschreibung im Übrigen und aus den Patentansprüchen. Vorteilhafte Ausführungsbeispiele der Erfindung werden nachfolgend anhand von Zeichnungen näher erläutert. Es zeigen:
- Fig. 1a: ein erstes Ausführungsbeispiel mit einer perspektivischen Draufsicht schräg von oben auf die wichtigsten Teile eines Webstuhls in offener Position, nämlich mit Kettbäumen, Führungsbäumen mit Haken, Kettfäden und Warenbaum, in einer Konfiguration PN RN SN SN,
- Fig. 1b: den Webstuhl gemäß Fig. 1a in Vorderansicht, also mit Blickrichtung parallel zu einer Längsachse des Warenbaums,
- Fig. 2a: den Webstuhl des ersten Ausführungsbeispiels in einer Ansicht schräg von oben in geschlossener Position, in einer Konfiguration PY RN SN SN,
- Fig. 2b: den Webstuhl gemäß Fig. 2a in Frontansicht,
- Fig. 3a: ein zweites Ausführungsbeispiel des Webstuhls schräg von oben in offener Position, in einer Konfiguration PN RY SN SN,
- Fig. 3b: den Webstuhl gemäß Fig. 3a in Frontansicht,
- Fig. 4a: den Webstuhl des zweiten Ausführungsbeispiels in einer Ansicht schräg von oben in geschlossener Position, in einer Konfiguration PY RY SN SN,
- Fig. 4b: den Webstuhl gemäß Fig. 4a in Frontansicht,
- Fig. 5a: ein drittes Ausführungsbeispiel des Webstuhls schräg von oben in offener Position, in einer Konfiguration PX RX SX SY,
- Fig. 5b: den Webstuhl gemäß Fig. 5a in Frontansicht,
- Fig. 6a: ein viertes Ausführungsbeispiel des Webstuhls schräg von oben in geschlossener Position, in einer Konfiguration PX RX SY SY,
- Fig. 6b: den Webstuhl gemäß Fig. 6a in Frontansicht,
- Fig. 7a: ein fünftes Ausführungsbeispiel des Webstuhls schräg von oben in geschlossener Position, in einer Konfiguration PX RN SN SY,
- Fig. 7b: den Webstuhl gemäß Fig. 7a in Frontansicht,
- Fig. 8: eine schematische Darstellung eines Manipulators für ein Führungsbaumsegment,
- Fig. 9: ein Führungsbaumsegment mit Bohrung als Führung für einen Haken,
- Fig. 10: ein Führungsbaumsegment mit Schlitz als Führung für einen Haken.

Es wird ausgegangen von einem Webstuhl, wie in der DE 202020002061U1 dargestellt, nämlich mit zwei Kettbäumen, zwei Führungsbäumen, Haken an den Führungsbäumen zur Führung von Kettfäden und einem Warenbaum unterhalb der in einer horizontalen Ebene angeordneten Führungsbäume. Durch Bewegung der Führungsbäume mit den Haken sind die Kettfäden bewegbar zur Bildung eines nach oben offenen Fachs (Fig. 1 und 3 der DE202020002061U1) und eines nach allen Seiten hin geschlossenen Fachs (Fig. 2 und 4 der DE202020002061U1). Das offene Fach kann auch als V-Zustand oder V-Position der Kettfäden bezeichnet werden. Demgegenüber kann das geschlossene Fach als Rauten-Zustand oder geschlossene Position der Kettfäden bezeichnet werden. Sowohl im V-Zustand, als auch im Rauten-Zustand kann das jeweilige Fach einen Schussfaden aufnehmen. Im V-Zustand bestehen für die Aufnahme des Schussfadens größere Freiheiten hinsichtlich der Auswahl und Einbringung des Schussfadens. Der Schussfaden kann endlos ausgeführt sein, er kann sehr dick ausfallen, beispielsweise in Gestalt eines Wollstrangs. Auch können fast beliebige Materialien in Form kurzer Abschnitte eingelegt werden. Die Zufuhr kann von oben gezielt durch eine Mechanik oder durch Schwerkraft erfolgen. Sämtliche voranstehend genannten Merkmale und sämtliche in der DE 202020002061U1 aufgeführten Merkmale sind auch im Zusammenhang mit den nachfolgenden Ausführungsbeispielen von Bedeutung oder können von Bedeutung sein. Vorzugsweise sollen die nachfolgenden Ausführungsbeispiele Abweichungen von dem aus der DE 202020002061U1 bekannten Webstuhl aufzeigen.

Das erste Ausführungsbeispiel gemäß den Fig. 1a, 1b lässt einen Webstuhl 20 mit zwei Kettbäumen 21a, 21b, zwei Führungsbäumen 22a, 22b, Haken 23a, 24a, 25a, 26a, 27a, 23b, 24b, 25b, 26b, 27b und einen Warenbaum 28 erkennen. Jeder Haken 23a bis 27b weist einen Stiel 29a bzw. 29b und ein Hakenmaul 30a bzw. 30b auf. Von den Kettbäumen sind Kettfäden 31a, 32a, 33a, 34a, 35a von links oben und Kettfäden 31b, 32b, 33b, 34b, 35b von rechts oben zum Warenbaum 28 nach unten geführt. Dabei ist jeder Kettfaden 31a bis 35b in jeweils zugehörigen Haken 23a bis 27b geführt, hier im jeweils zugehörigen Hakenmaul 30a, 30b.

Die Kettbäume 21a, 21b erstecken sich in einer gemeinsamen horizontalen Ebene. Darunter erstrecken sich die Führungsbäume 22a, 22b in einer ebenfalls gemeinsamen horizontalen Ebene. Nochmals mit Abstand darunter und parallel zu den Führungsbäumen 22a, 22b erstreckt sich der Warenbaum 28.

Gezeigt ist der Webstuhl 20 in seinem V-Zustand, also mit offenem Fach. Der Rauten-Zustand kann eingenommen werden durch Bewegung der Führungsbäume aufeinander zu, in Richtung der Pfeile 36a, 36b. Alternativ oder zusätzlich können die Haken 23a bis 27b in den Führungsbäumen 22a, 22b verschiebbar sein.

Vorzugsweise sind die Führungsbäume 22a, 22b in einzelne Führungsbaumsegmente 37a, 38a, 39a, 40a, 41a bzw. 37b, 38b, 39b, 40b, 41b unterteilt. Dabei trägt jedes Führungsbaumsegment 37a bis 41b je einen Haken 23a bis 27b. Alternativ können einzelne Führungsbaumsegmente ohne Haken oder mit mehreren Haken vorgesehen sein.

Insbesondere sind auch die Kettbäume 21a, 21b in einzelne Segmente unterteilt, ebenso der Warenbaum 28.

Jedem Ausführungsbeispiel ist zur besseren Unterscheidung und zum besseren Verständnis eine Signatur der wichtigsten Eigenschaften zugeordnet, nämlich
- P: Verschiebbarkeit der Haken 23a bis 27b,
- R: Verdrehbarkeit der Führungsbaumsegmente 37a bis 41b oder Führungsbäume 22a, 22b insgesamt,
- S: isolierte Bewegung einzelner Führungsbaumsegmente 37a bis 41b,
- S: besondere Bewegung oder Bewegbarkeit von Komponenten.

Zu jedem der zuvor genannten vier Merkmale ist ein Erfüllungsgrad angegeben, nämlich
- Y: ja oder vorhanden,
- N: nein oder nicht vorhanden,
- X: sowohl als auch.

Für das Ausführungsbeispiel der Fig. 1a, 1b soll die Signatur PN RN SN SN gelten, nämlich
PN: keine Verschiebung der Haken 23a bis 27b in den Führungsbäumen 22a, 22b,
RN: keine Rotation der Führungsbäume 22a, 22b oder Führungsbaumsegmente 27a bis 41b,
SN: keine Einzelbewegung von Führungsbaumsegmenten 37a bis 41b,
SN: keine besondere Bewegung oder Bewegbarkeit.

Die Fig. 2a, 2b beziehen sich ebenfalls auf das erste Ausführungsbeispiel, stellen jedoch ein geschlossenes Fach dar. Dieses ist gebildet durch Vorschub aller Haken 23a bis 27b relativ zu ihren Führungsbäumen 22a, 22b. Dadurch ergibt sich die Konfiguration PY RN SN SN:
- PY:: Haken sind relativ zu den Führungsbäumen vorgeschoben,
- RN:: Führungsbäume und Haken liegen in gemeinsamer Ebene und sind nicht geneigt,
- SN:: Führungsbaumsegmente nicht einzeln bewegt,
- SN:: keine besondere Bewegung oder Bewegbarkeit.

Die Fig. 3a und 3b zeigen ein zweites Ausführungsbeispiel. Soweit nicht anders dargestellt, besteht Übereinstimmung mit dem ersten Ausführungsbeispiel. Die Führungsbäume 22a, 22b sind um ihre Längsachse rotierbar oder in anderer Weise kippbar, so dass die Haken 23a bis 27a des einen Führungsbaums 22a zu den Haken 23b bis 27b des anderen Führungsbaums 22b einen insbesondere stumpfen Winkel einnehmen und nicht in einer horizontalen und/oder gemeinsamen Ebene liegen. Der Winkel der Haken 23a bis 27b beträgt gegenüber einer horizontalen Ausrichtung 15 bis 20°, kann aber auch niedriger oder größer sein, etwa zwischen 5 bis 45° betragen. Durch die abgewinkelte Position der Haken 23a bis 27b können diese vorgeschoben werden - relativ zum Führungsbaum 22a, 22b oder Führungsbaumsegment 37a bis 41b oder zusammen mit dem Führungsbaum bzw. Führungsbaumsegment - ohne mit dem jeweils gegenüber liegenden Führungsbaum 22a, 22b zu kollidieren.

Die in den Fig. 3a, 3b gezeigte geneigte Stellung der Führungsbäume 22a, 22b kann entweder durch fixe Anordnung gegeben sein oder durch eine entsprechende Verstellbarkeit der Führungsbäume 22a, 22b.

Entsprechend der Anordnung und Bewegbarkeit der Führungsbäume 22a, 22b und Haken 23a bis 27b ergibt sich für das Ausführungsbeispiel in den Fig. 3a, 3b die Konfiguration PN RY SN SN:
- PN:: Haken nicht vorgeschoben,
- RY:: Führungsbäume abgewinkelt oder rotiert,
- SN:: Führungsbaumsegmente nicht einzeln bewegt,
- SN:: keine besondere Bewegung oder Bewegbarkeit.

Fig. 4a, 4b betreffen ebenso wie die Fig. 3a, 3b das zweite Ausführungsbeispiel. Gezeigt ist die Bildung eines geschlossenen Fachs durch Vorschub aller Haken 23a bis 27b relativ zu den Führungsbäumen 22a, 22b. Entsprechend ergibt sich die Konfiguration PY RY SN SN:
- PY:: Haken sind vorgeschoben,
- RY:: Führungsbäume mit Haken sind geneigt,
- SN:: Führungsbaumsegmente nicht einzeln bewegt,
- SN:: keine besondere Bewegung oder Bewegbarkeit.

Das dritte Ausführungsbeispiel zeigen die Fig. 5a, 5b. In den Führungsbäumen 22a, 22b sind die jeweils hinteren Führungsbaumsegmente 37a, 37b gegenüber den in gemeinsamer Ebene ausgerichteten übrigen Führungsbaumsegmenten geneigt, zusammen mit ihren Haken 23a, 23b. Zugleich sind in den Führungsbäumen 22a, 22b die jeweils mittleren Haken 25a, 25b leicht vorgeschoben, während die hinteren Haken 23a, 23b stark vorgeschoben sind und die übrigen Haken 24a, 24b, 26a, 26b, 27a, 27b nicht vorgeschoben sind. Ebenfalls nicht vorgeschoben sind die Führungsbäume 22a, 22b. In dieser gezeigten Konstellation ergeben sich mittig ein offenes Fach und seitlich jeweils zwei geschlossene Fächer, siehe insbesondere Fig. 5b. Dadurch ist es möglich ein sogenanntes Doppelgewebe herzustellen, aus zwei verstärkten Geweben plus einem Materialeintrag von oben.

Gemäß der Darstellung ergibt sich die Konfiguration PX RX SX SY:
- PX:: Haken teilweise vorgeschoben, teilweise nicht,
- RX:: Haken und Führungsbaumsegmente teilweise geneigt und teilweise nicht geneigt,
- SX:: Haken teilweise vorgeschoben und teilweise nicht,
- SY:: Bildung mehrerer geschlossener Fächer zugleich.

Zum dritten Ausführungsbeispiel nicht gezeigt ist eine geschlossene Position.

Ein viertes Ausführungsbeispiel zeigen die Fig. 6a, 6b. Im Unterschied zum zweiten Ausführungsbeispiel (Fig. 3a bis 4b) sind hier die jeweils mittleren Führungsbaumsegmente 39a, 39b nicht geneigt, sondern mit dem zugehörigen Haken 25a, 25b in gemeinsamer Ebene ausgerichtet. Zugleich sind die mittleren Haken 25a, 25b nicht vorgeschoben, während die übrigen Haken 23a, 23b, 24a, 24b, 26a, 26b, 27a, 27b jeweils vorgeschoben sind. Dadurch ergeben sich insgesamt drei geschlossene Fächer, siehe Fig. 6b. Möglich ist dadurch ein Simultanfadeneintrag von drei Fäden zur Herstellung eines Gewebes mit drei Schussfäden. Entsprechend der Darstellung ergibt sich die Konfiguration PX RX SY SY:
- PX:: einige Haken sind vorgeschoben und einige nicht,
- RX:: einige Führungsbaumsegmente mit Haken sind geneigt, einige nicht,
- SY:: einzelne Führungsbaumsegmente weichen von anderen ab,
- SY:: Bildung mehrerer geschlossener Fächer zugleich.

Eine hierzu korrespondierende Konstellation mit offenem Fach ist nicht dargestellt.

Fig. 7a, 7b zeigen ein fünftes Ausführungsbeispiel. Die Führungsbäume 22a, 22b sind zueinander höhenversetzt. Eine Neigung der Führungsbäume mit Haken ist hier nicht vorgesehen. Dadurch liegen die Haken der Führungsbäume 22a, 22b in zueinander parallelen Ebenen.

Die Haken 23b bis 27b des unteren, rechten Führungsbaums 22b sind vorgeschoben bis unter den oberen Führungsbaum 22a. Auf diese Weise ist ein geschlossenes Fach gebildet, siehe Fig. 7b. Zugleich ist auch der rechte Führungsbaum 22b selbst ein Stück weit vorgeschoben. Wie dargestellt, ergibt sich die Konfiguration PX RN SN SY.
- PX:: die Haken des einen Führungsbaums sind vorgeschoben, die anderen nicht,
- RN:: Führungsbäume und Haken sind nicht geneigt,
- SN:: einzelne Führungsbaumsegmente weichen nicht ab,
- SY:: das gebildete geschlossene Fach ist nach links versetzt.

Ein Zustand mit offenen Fach, korrespondierend zum geschlossenen Fach in den Fig. 7a, 7b ist nicht dargestellt.

Die verschiedenen Ausführungsbeispiele können sich auf unterschiedlich ausgebildete Webstühle beziehen. Möglich ist aber auch die Ausbildung eines Webstuhls derart, dass dieser alle in den Ausführungsbeispielen gezeigten Stellungen einnehmen und die erwähnten unterschiedlichen Eigenschaften aufweisen kann. Vorzugsweise vorgesehen ist hierfür
- eine Aufteilung der Führungsbäume 22a, 22b in die Führungsbaumsegmente 37a bis 41b,
- eine Bewegbarkeit der Führungsbaumsegmente 37a bis 41b zum Neigen derselben,
- eine Bewegbarkeit der Führungsbaumsegmente zum Einwärts- und Auswärtsbewegen, d. h. in Richtung auf ein geschlossenes Fach und wieder zurück zum offenen Fach,
- eine Bewegung zumindest der Führungsbaumsegmente eines der Führungsbäume zur Verringerung und Vergrößerung des Abstands zum Warenbaum, und
- Vorschubbewegung und Gegenbewegung der Haken in den Führungsbaumsegmenten.

In allen Ausführungsbeispielen sind nur zweimal fünf Kettfäden 31a bis 35b an zweimal fünf Haken 23a bis 27b abgebildet. Dies dient nur der einfacheren Darstellung. Tatsächlich weist der Webstuhl so viele Haken 23a bis 27b und Führungsbaumsegmente 37a bis 41b auf, wie dies zur Handhabung einer gewünschten Anzahl von Kettfäden erforderlich ist.

In allen Ausführungsbeispielen ist das im V-Zustand sichtbare Fach nach oben offen und der Warenbaum 28 ist unten angeordnet. Alternativ kann die Konstellation aus Kettbäumen 21a, 21b, Führungsbäumen 22a, 22b und Warenbaum 28, zumindest aus Führungsbäumen 22a, 22b, um einen beliebigen Winkel verdreht sein, vorzugsweise nicht weiter als bis in eine horizontale Ausrichtung der jeweils unten liegenden Kettfäden des offenen V-Fachs.

Die beschriebene Beweglichkeit der Führungsbaumsegmente kann ermöglicht werden durch entsprechende Manipulatoren 42 je Führungsbaumsegment. Ein Beispiel hierfür ist in Fig. 8 dargestellt. Der Manipulator 42 weist hier ein Fundament 43, ein darauf stehendes Turmelement 44, eine Turmverlängerung 45, einen Gelenkhebel 46, einen zweiten Gelenkhebel 47, und drei Drehgelenke 48, 49, 50 auf.

Wie mittels der Pfeile 51a, 51b, 51c, 51d, 51e dargestellt, ist das Turmelement 44 auf dem Fundament 43 verdrehbar, der erste Gelenkhebel 46 relativ zur Turmverlängerung 45 abwinkelbar, der zweite Gelenkhebel 47 relativ zum ersten Gelenkhebel 46 abwinkelbar, das Führungsbaumsegment 37b am Drehgelenk 50 relativ zum zweiten Gelenkhebel neigbar und der Haken 23b im Führungsbaumsegment 37b linear verschiebbar. Gegebenenfalls kann die Turmverlängerung 45 relativ zum Turmelement 44 höhenveränderlich oder verdrehbar gelagert sein.

Darüber hinaus sind weitere Abwandlungen in der Bewegbarkeit möglich und leicht realisierbar. Für die beschriebenen Bewegungsmöglichkeiten der Teile des Manipulators 42 können nicht gezeigte pneumatische, hydraulische oder elektromagnetische Antriebe vorgesehen sein. Auch können für die verschiedenen Führungsbaumsegmente 37a bis 41b unterschiedliche Manipulatoren angeordnet sein, je nach gewünschter Manipulierbarkeit der einzelnen Führungsbaumsegmente.

Die Verdrehbarkeit des Turmelements 44 ermöglicht eine Querbewegung der Führungsbaumsegmente mit Haken nahezu parallel zur Längserstreckung des Warenbaums 28. Dadurch können beispielsweise kurzzeitig Positionen von Kettfäden vertauscht werden.

Das Hakenmaul 30b ist so ausgebildet, dass ein darin gefangener Kettfaden auch unter ungünstigen Umständen bei Bewegung des zugehörigen Hakens 23a bis 27b nicht herausrutschen kann. Bevorzugt wird hierfür eine Rundform oder Schlinge nach Art eines Gewindeabschnitts über mehr als 360°.

Alternativ kann das Hakenmaul 30b wie in Fig. 8 dargestellt in einer Ansicht von oben (senkrecht auf den Warenbaum 28) die Form des Buchstabens C aufweisen und so seitlich offen sein. Der Kettfaden kann einfach in das Hakenmaul 30b eingeführt und wieder entnommen werden, beispielsweise für eine zeitweise Vertauschung der Positionen von Kettfäden ohne Bewegung der Haken 23a bis 27b.

In einer einfacheren Ausführungsform entfällt die Verdrehbarkeit des Turmelements 44 relativ zum Fundament 43.

Das Fundament 43 kann auch als Führungsbaumsegmenttragvorrichtung bezeichnet werden, die Summe aller Fundamente 43 auf einer Seite des Webstuhls als Führungsbaumtragvorrichtung.

Gemäß Fig. 9 weist das Führungsbaumsegment 41a als Führung für den Haken 27a eine durchgehende Bohrung 52 auf. Alternativ ist in Fig. 10 als Führung ein durchgehender und nach oben offener Schlitz 53 gezeigt, in den der Haken 27a einlegbar ist.

**Bezugszeichenliste**

| | | | |
|---|---|---|---|
| 20 | Webstuhl | 37a | Führungsbaumsegment |
| 21a | Kettbaum | 37b | Führungsbaumsegment |
| 21b | Kettbaum | 38a | Führungsbaumsegment |
| 22a | Führungsbaum | 38b | Führungsbaumsegment |
| 22b | Führungsbaum | 39a | Führungsbaumsegment |
| 23a | Haken | 39b | Führungsbaumsegment |
| 23b | Haken | 40a | Führungsbaumsegment |
| 24a | Haken | 40b | Führungsbaumsegment |
| 24b | Haken | 41a | Führungsbaumsegment |
| 25a | Haken | 41b | Führungsbaumsegment |
| 25b | Haken | 42 | Manipulator |
| 26a | Haken | 43 | Fundament |
| 26b | Haken | 44 | Turmelement |
| 27a | Haken | 45 | Turmverlängerung |
| 27b | Haken | 46 | erster Gelenkhebel |
| 28 | Warenbaum | 47 | zweiter Gelenkhebel |
| 29a | Stiel | 48 | Drehgelenk |
| 29b | Stiel | 49 | Drehgelenk |
| 30a | Hakenmaul | 50 | Drehgelenk |
| 30b | Hakenmaul | 51a | Pfeil |
| 31a | Kettfaden | 51b | Pfeil |
| 31b | Kettfaden | 51c | Pfeil |
| 32a | Kettfaden | 51d | Pfeil |
| 32b | Kettfaden | 51e | Pfeil |
| 33a | Kettfaden | 52 | Bohrung |
| 33b | Kettfaden | 53 | Schlitz |
| 34a | Kettfaden | | |
| 34b | Kettfaden | | |
| 35a | Kettfaden | | |
| 35b | Kettfaden | | |
| 36a | Pfeil | | |
| 36b | Pfeil | | |

## Patentansprüche

1. Webstuhl (20) mit zwei relativ zueinander bewegbaren Führungsbäumen (22a, 22b) für zu einem Warenbaum (28) führende Kettfäden (31a bis 35b), wobei die Führungsbäume (22a, 22b) mit den Kettfäden (31a bis 35b) wahlweise ein offenes V-Fach und ein geschlossenes Fach zur Aufnahme von Schussfäden bilden können, und wobei die Führungsbäume (22a, 22b) mit Haken (23a bis 27b) versehen sind, in denen die Kettfäden (31a bis 35b) geführt sind, wobei wenigstens eines der folgenden Merkmale vorgesehen ist:
a) die beiden Führungsbäume (22a, 22b) weisen zum Warenbaum (28) unterschiedliche Abstände entlang der Kettfäden (31a bis 35b) auf,
b) wenigstens ein Haken (23a bis 27b) ist relativ zu seinem Führungsbaum (22a, 22b) bewegbar,
c) wenigstens ein Führungsbaum (22a, 22b) ist verdrehbar,
d) wenigstens ein Führungsbaum (22a, 22b) ist mit einer Bewegungskomponente in Richtung auf den Warenbaum (28) und zurück bewegbar,
und **gekennzeichnet dadurch, dass**
- die Führungsbäume (22a, 22b) Führungen für die Haken (23a bis 27b) aufweisen,
- die Haken (23a bis 27b) in die Führungen eingesetzt sind und
- wenigstens einer der Haken (23a bis 27b) in seiner Führung relativ zu seinem Führungsbaum (22a, 22b) bewegbar ist.

2. Webstuhl (20) nach Anspruch 1, **dadurch gekennzeichnet, dass** der Warenbaum (28) unterhalb der beiden Führungsbäume (22a, 22b) angeordnet ist und das V-Fach nach oben offen ist.

3. Webstuhl (20) nach Anspruch 1 oder 2, **dadurch gekennzeichnet, dass** wenigstens ein Führungsbaum (22a, 22b) aus einzelnen Führungsbaumsegmenten (37a bis 41b) gebildet ist, und dass insbesondere wenigstens ein Führungsbaumsegment (37a bis 41b) einzeln, relativ zu den anderen Führungsbaumsegmenten (37a bis 41b) bewegbar ist.

4. Webstuhl (20) nach Anspruch 3, **dadurch gekennzeichnet, dass** wenigstens ein Führungsbaumsegment (37a bis 41b) auch in Richtung einer Längsachse des zugehörigen Führungsbaums (22a, 22b) bewegbar ist.

5. Webstuhl (20) nach Anspruch 3 oder 4, **dadurch gekennzeichnet, dass** wenigstens ein Führungsbaumsegment (37a bis 41b) um eine Längsachse des zugehörigen Führungsbaums (22a, 22b) rotierbar ist.

6. Webstuhl (20) nach einem der Ansprüche 1 bis 5, **dadurch gekennzeichnet, dass** die Führungen für die Haken (23a bis 27b) Bohrungen (52) in den Führungsbäumen (22a, 22b) sind.

7. Webstuhl (20) nach einem der Ansprüche 1 bis 5, **dadurch gekennzeichnet, dass** die Führungen für die Haken (23a bis 27b) Schlitze (53) in den Führungsbäumen (22a, 22b) sind.

8. Webstuhl (20) nach einem der Ansprüche 1 bis 7, **dadurch gekennzeichnet, dass** die Haken (23a bis 27b) seitlich offene Hakenmäuler (30a, 30b) aufweisen.

9. Webstuhl (20) nach einem der Ansprüche 1 bis 8, **dadurch gekennzeichnet, dass** die Hakenmäuler (30a, 30b) nach Art eines Gewindeabschnitts und über mehr als 360 Grad umlaufend ausgebildet sind.

10. Verfahren zum Betrieb eines Webstuhls (20) mit zwei relativ zueinander bewegbaren Führungsbäumen (22a, 22b) für zu einem Warenbaum (28) führende Kettfäden (31a bis 35b), wobei
- die Führungsbäume (22a, 22b) mit den Kettfäden (31a bis 35b) wahlweise ein offenes V-Fach und ein geschlossenes Fach zur Aufnahme von Schussfäden bilden können und Führungsbaumsegmente (37a bis 41b) aufweisen,
- die Führungsbäume (22a, 22b) mit Haken (23a bis 27b) versehen sind, in denen die Kettfäden (31a bis 35b) geführt sind,
- wenigstens eines der folgenden Merkmale vorgesehen ist:
a) die beiden Führungsbäume (22a, 22b) weisen zum Warenbaum (28) unterschiedliche Abstände entlang der Kettfäden (31a bis 35b) auf,
b) wenigstens ein Haken (23a bis 27b) ist relativ zu seinem Führungsbaum (22a, 22b) bewegbar,
c) wenigstens ein Führungsbaum (22a, 22b) ist verdrehbar,
d) wenigstens ein Führungsbaum (22a, 22b) ist mit einer Bewegungskomponente in Richtung auf den Warenbaum (28) und zurück bewegbar,
insbesondere zum Betrieb eines Webstuhls (20) nach einem der Ansprüche 1 bis 9,
**dadurch gekennzeichnet, dass** die Position eines Kettfadens (31a bis 35b) verändert wird durch Entfernen eines Führungsbaumsegments (37a bis 41b) mit Haken (23a bis 27b) und Kettfaden (31a bis 35b) aus seiner Position im Führungsbaum (22a, 22b) und Einsetzen des Führungsbaumsegments (37a bis 41b) mit Haken (23a bis 27b) und Kettfaden (31a bis 35b) in eine andere Position.

11. Verfahren nach Anspruch 10, **dadurch gekennzeichnet, dass** die Positionen von zwei Führungsbaumsegmenten (37a bis 41b) vertauscht werden durch Entfernen der beiden Führungsbaumsegmente (37a bis 41b) aus ihren Positionen im Führungsbaum (22a, 22b) und Einsetzen jedes der beiden Führungsbaumsegmente (37a bis 41b) in die vormalige Position des jeweils anderen Führungsbaumsegments (37a bis 41b).

12. Verfahren zum Betrieb eines Webstuhls (20) mit zwei relativ zueinander bewegbaren Führungsbäumen (22a, 22b) für zu einem Warenbaum (28) führende Kettfäden (31a bis 35b), wobei
- die Führungsbäume (22a, 22b) mit den Kettfäden (31a bis 35b) wahlweise ein offenes V-Fach und ein geschlossenes Fach zur Aufnahme von Schussfäden bilden können,
- die Führungsbäume (22a, 22b) mit Haken (23a bis 27b) versehen sind, in denen die Kettfäden (31a bis 35b) geführt sind,
- wenigstens eines der folgenden Merkmale vorgesehen ist:
a) die beiden Führungsbäume (22a, 22b) weisen zum Warenbaum (28) unterschiedliche Abstände entlang der Kettfäden (31a bis 35b) auf,
b) wenigstens ein Haken (23a bis 27b) ist relativ zu seinem Führungsbaum (22a, 22b) bewegbar,
c) wenigstens ein Führungsbaum (22a, 22b) ist verdrehbar,
d) wenigstens ein Führungsbaum (22a, 22b) ist mit einer Bewegungskomponente in Richtung auf den Warenbaum (28) und zurück bewegbar,
insbesondere zum Betrieb eines Webstuhls (20) nach einem der Ansprüche 1 bis 9,
**dadurch gekennzeichnet, dass** die Position eines Kettfadens (31a bis 35b) verändert wird durch Lösen eines den Kettfaden (31a bis 35b) führenden Hakens (23a bis 27b) aus seiner Führung im Führungsbaum (22a, 22b) und Einsetzen des Hakens (23a bis 27b) in eine andere Führung.

13. Verfahren nach Anspruch 12, **dadurch gekennzeichnet, dass** die Position von zwei Kettfäden (31a bis 35b) vertauscht wird durch Lösen der die Kettfäden (31a bis 35b) führenden Haken (23a bis 27b) aus ihren Führungen im Führungsbaum (22a, 22b) und Einsetzen jedes der beiden Haken (23a bis 27b) in die vormalige Führung des jeweils anderen Hakens (23a bis 27b).

14. Verfahren zum Betrieb eines Webstuhls (20) mit zwei relativ zueinander bewegbaren Führungsbäumen (22a, 22b) für zu einem Warenbaum (28) führende Kettfäden (31a bis 35b), wobei
- die Führungsbäume (22a, 22b) mit den Kettfäden (31a bis 35b) wahlweise ein offenes V-Fach und ein geschlossenes Fach zur Aufnahme von Schussfäden bilden können,
- die Führungsbäume (22a, 22b) mit Haken (23a bis 27b) versehen sind, in denen die Kettfäden (31a bis 35b) geführt sind,
- wenigstens eines der folgenden Merkmale vorgesehen ist:
a) die beiden Führungsbäume (22a, 22b) weisen zum Warenbaum (28) unterschiedliche Abstände entlang der Kettfäden (31a bis 35b) auf,
b) wenigstens ein Haken (23a bis 27b) ist relativ zu seinem Führungsbaum (22a, 22b) bewegbar,
c) wenigstens ein Führungsbaum (22a, 22b) ist verdrehbar,
d) wenigstens ein Führungsbaum (22a, 22b) ist mit einer Bewegungskomponente in Richtung auf den Warenbaum (28) und zurück bewegbar,
insbesondere zum Betrieb eines Webstuhls (20) nach einem der Ansprüche 1 bis 9,
wobei die Position eines Kettfadens (31a bis 35b) verändert wird durch Lösen des Kettfadens (31a bis 35b) aus seinem Haken (23a bis 27b) und Umsetzen in einen anderen Haken (23a bis 27b), **dadurch gekennzeichnet, dass** die Position von zwei Kettfäden (31a bis 35b) vertauscht wird durch Lösen der Kettfäden (31a bis 35b) aus ihren Haken (23a bis 27b) und Umsetzen jedes der beiden Kettfäden (31a bis 35b) in den vormaligen Haken (23a bis 27b) des jeweils anderen Kettfadens (31a bis 35b).

15. Verfahren nach einem der Ansprüche 10 bis 14, **dadurch gekennzeichnet, dass** die Veränderung der Position von Kettfäden (31a bis 35b) während eines V-Zustands des Webstuhls (20) durchgeführt wird.

## Claims

1. Loom (20) comprising two guide beams (22a, 22b), which are movable relative to one another, for warp threads (31a to 35b) leading to a cloth beam (28), wherein the guide beams (22a, 22b) with the warp threads (31a to 35b) can selectively form an open V-shed and a closed shed for receiving weft threads, and wherein the guide beams (22a, 22b) are provided with hooks (23a to 27b) in which the warp threads (31a to 35b) are guided, wherein at least one of the following features is provided:
a) the two guide beams (22a, 22b) are at different distances from the cloth beam (28) along the warp threads (31a to 35b),
b) at least one hook (23a to 27b) is movable relative to its guide beam (22a, 22b),
c) at least one guide beam (22a, 22b) is rotatable,
d) at least one guide beam (22a, 22b) is movable with a movement component in the direction of the cloth beam (28) and back,
and **characterized in that**
- the guide beams (22a, 22b) have guides for the hooks (23a to 27b),
- the hooks (23a to 27b) are inserted into the guides and
- at least one of the hooks (23a to 27b) is movable in its guide relative to its guide beam (22a, 22b).

2. Loom (20) according to Claim 1, **characterized in that** the cloth beam (28) is arranged below the two guide beams (22a, 22b) and the V-shed is upwardly open.

3. Loom (20) according to Claim 1 or 2, **characterized in that** at least one guide beam (22a, 22b) is formed from individual guide beam segments (37a to 41b), and **in that** in particular at least one guide beam segment (37a to 41b) is individually movable, relative to the other guide beam segments (37a to 41b).

4. Loom (20) according to Claim 3, **characterized in that** at least one guide beam segment (37a to 41b) is also movable in the direction of a longitudinal axis of the associated guide beam (22a, 22b).

5. Loom (20) according to Claim 3 or 4, **characterized in that** at least one guide beam segment (37a to 41b) is rotatable about a longitudinal axis of the associated guide beam (22a, 22b).

6. Loom (20) according to any one of Claims 1 to 5, **characterized in that** the guides for the hooks (23a to 27b) are bores (52) in the guide beams (22a, 22b).

7. Loom (20) according to any one of Claims 1 to 5, **characterized in that** the guides for the hooks (23a to 27b) are slots (53) in the guide beams (22a, 22b).

8. Loom (20) according to any one of Claims 1 to 7, **characterized in that** the hooks (23a to 27b) have laterally open hook mouths (30a, 30b).

9. Loom (20) according to any one of Claim 1 to 8, **characterized in that** the hook mouths (30a, 30b) are configured in the manner of a threaded portion and so as to wrap around over more than 360 degrees.

10. Method for operating a loom (20) comprising two guide beams (22a, 22b), which are movable relative to one another, for warp threads (31a to 35b) leading to a cloth beam (28), wherein
- the guide beams (22a, 22b) with the warp threads (31a to 35b) can selectively form an open V-shed and a closed shed for receiving weft threads and have guide beam segments (37a to 41b)
- the guide beams (22a, 22b) are provided with hooks (23a to 27b) in which the warp threads (31a to 35b) are guided,
- at least one of the following features is provided:
a) the two guide beams (22a, 22b) are at different distances from the cloth beam (28) along the warp threads (31a to 35b),
b) at least one hook (23a to 27b) is movable relative to its guide beam (22a, 22b),
c) at least one guide beam (22a, 22b) is rotatable,
d) at least one guide beam (22a, 22b) is movable with a movement component in the direction of the cloth beam (28) and back,
particularly for operating a loom (20) according to any one of Claims 1 to 9,
**characterized in that** the position of a warp thread (31a to 35b) is changed by removing a guide beam segment (37a to 41b) with hooks (23a to 27b) and warp thread (31a to 35b) from its position in the guide beam (22a, 22b) and inserting the guide beam segment (37a to 41b) with hooks (23a to 27b) and warp thread (31a to 35b) into another position.

11. Method according to Claim 10, **characterized in that** the positions of two guide beam segments (37a to 41b) are interchanged by removing the two guide beam segments (37a to 41b) from their positions in the guide beam (22a, 22b) and inserting each of the two guide beam segments (37a to 41b) into the former position of the respectively other guide beam segment (37a to 41b).

12. Method for operating a loom (20) comprising two guide beams (22a, 22b), which are movable relative to one another, for warp threads (31a to 35b) leading to a cloth beam (28), wherein
- the guide beams (22a, 22b) with the warp threads (31a to 35b) can selectively form an open V-shed and a closed shed for receiving weft threads,
- the guide beams (22a, 22b) are provided with hooks (23a to 27b) in which the warp threads (31a to 35b) are guided,
- at least one of the following features is provided:
a) the two guide beams (22a, 22b) are at different distances from the cloth beam (28) along the warp threads (31a to 35b),
b) at least one hook (23a to 27b) is movable relative to its guide beam (22a, 22b),
c) at least one guide beam (22a, 22b) is rotatable,
d) at least one guide beam (22a, 22b) is movable with a movement component in the direction of the cloth beam (28) and back,
particularly for operating a loom (20) according to any one of Claims 1 to 9,
**characterized in that** the position of a warp thread (31a to 35b) is changed by releasing a hook (23a to 27b), guiding the warp thread (31a to 35b), from its guide in the guide beam (22a, 22b) and inserting the hook (23a to 27b) into another guide.

13. Method according to Claim 12, **characterized in that** the position of two warp threads (31a to 35b) is interchanged by releasing the hooks (23a to 27b), guiding the warp threads (31a to 35b), from their guides in the guide beam (22a, 22b) and inserting each of the two hooks (23a to 27b) into the former guide of the respectively other hook (23a to 27b).

14. Method for operating a loom (20) comprising two guide beams (22a, 22b), which are movable relative to one another, for warp threads (31a to 35b) leading to a cloth beam (28), wherein
- the guide beams (22a, 22b) with the warp threads (31a to 35b) can selectively form an open V-shed and a closed shed for receiving weft threads,
- the guide beams (22a, 22b) are provided with hooks (23a to 27b) in which the warp threads (31a to 35b) are guided,
- at least one of the following features is provided:
a) the two guide beams (22a, 22b) are at different distances from the cloth beam (28) along the warp threads (31a to 35b),
b) at least one hook (23a to 27b) is movable relative to its guide beam (22a, 22b),
c) at least one guide beam (22a, 22b) is rotatable,
d) at least one guide beam (22a, 22b) is movable with a movement component in the direction of the cloth beam (28) and back,
particularly for operating a loom (20) according to any one of Claims 1 to 9,
wherein the position of a warp thread (31a to 35b) is changed by releasing the warp thread (31a to 35b) from its hook (23a to 27b) and transferring it over into another hook (23a to 27b), **characterized in that** the position of two warp threads (31a to 35b) is interchanged by releasing the warp threads (31a to 35b) from their hooks (23a to 27b) and transferring each of the two warp threads (31a to 35b) over into the former hook (23a to 27b) of the respectively other warp thread (31a to 35b).

15. Method according to one of Claims 10 to 14, **characterized in that** the changing of the position of warp threads (31a to 35b) is carried out during a V-state of the loom (20).

## Revendications

1. Métier à tisser (20) avec deux ensouples de guidage (22a, 22b) pouvant être déplacées l'une par rapport à l'autre pour des fils de chaîne (31a à 35b) devant être guidés vers une ensouple de tissu (28), les ensouples de guidage (22a, 22b) pouvant former avec les fils de chaîne (31a à 35b) au choix une foule en V ouverte et une foule fermée pour recevoir des fils de trame, et les ensouples de guidage (22a, 22b) étant pourvues de crochets (23a à 27b), dans lesquels les fils de chaîne (31a à 35b) sont guidés, au moins une des caractéristiques suivantes étant prévue :
a) les deux ensouples de guidage (22a, 22b) présentent par rapport à l'ensouple de tissu (28) différentes distances le long des fils de chaîne (31a à 35b),
b) au moins un crochet (23a à 27b) peut être déplacé par rapport à son ensouple de guidage (22a, 22b),
c) au moins une ensouple de guidage (22a, 22b) peut être tournée,
d) au moins une ensouple de guidage (22a, 22b) peut être déplacée en direction de l'ensouple de tissu (28) et dans le sens inverse avec une composante de déplacement,
et **caractérisé en ce que**
- les ensouples de guidage (22a, 22b) comportent des guides pour les crochets (23a à 27b),
- les crochets (23a à 27b) sont insérés dans les guides et
- au moins un des crochets (23a à 27b) peut être déplacé par rapport à son ensouple de guidage (22a, 22b) dans son guide.

2. Métier à tisser (20) selon la revendication 1, **caractérisé en ce que** l'ensouple de tissu (28) est disposée sous les deux ensouples de guidage (22a, 22b) et la foule en V est ouverte vers le haut.

3. Métier à tisser (20) selon la revendication 1 ou 2, **caractérisé en ce qu'**au moins une ensouple de guidage (22a, 22b) est formée à partir de divers segments (37a à 41b) d'ensouple de guidage, et qu'en particulier au moins un segment (37a à 41b) d'ensouple de guidage peut être déplacé individuellement par rapport aux autres segments (37a à 41b) d'ensouple de guidage.

4. Métier à tisser (20) selon la revendication 3, **caractérisé en ce qu'**au moins un segment (37a à 41b) d'ensouple de guidage peut être déplacé également en direction d'un axe longitudinal de l'ensouple de guidage (22a, 22b) associée.

5. Métier à tisser (20) selon la revendication 3 ou 4, **caractérisé en ce qu'**au moins un segment (37a à 41b) d'ensouple de guidage peut être tourné autour d'un axe longitudinal de l'ensouple de guidage (22a, 22b) associée.

6. Métier à tisser (20) selon l'une des revendications 1 à 5, **caractérisé en ce que** les guides pour les crochets (23a à 27b) sont des alésages (52) dans les ensouples de guidage (22a, 22b).

7. Métier à tisser (20) selon l'une des revendications 1 à 5, **caractérisé en ce que** les guides pour les crochets (23a à 27b) sont des entailles (53) dans les ensouples de guidage (22a, 22b).

8. Métier à tisser (20) selon l'une des revendications 1 à 7, **caractérisé en ce que** les crochets (23a à 27b) comportent des mors (30a, 30b) pour crochet ouverts latéralement.

9. Métier à tisser (20) selon l'une des revendications 1 à 8, **caractérisé en ce que** les mors (30a, 30b) pour crochet sont formés à la manière d'une section de filetage et de manière à tourner sur plus de 360 degrés.

10. Procédé destiné à faire fonctionner un métier à tisser (20) avec deux ensouples de guidage (22a, 22b) pouvant être déplacées l'une par rapport à l'autre pour des fils de chaîne (31a à 35b) devant être guidés vers une ensouple de tissu (28),
- les ensouples de guidage (22a, 22b) pouvant former avec les fils de chaîne (31a à 35b) au choix une foule en V ouverte et une foule fermée pour recevoir des fils de trame et comportant des segments (37a à 41b) d'ensouple de guidage,
- les ensouples de guidage (22a, 22b) étant pourvues de crochets (23a à 27b), dans lesquels les fils de chaîne (31a à 35b) sont guidés,
- au moins une des caractéristiques suivantes étant prévue :
a) les deux ensouples de guidage (22a, 22b) présentent par rapport à l'ensouple de tissu (28) différentes distances le long des fils de chaîne (31a à 35b),
b) au moins un crochet (23a à 27b) peut être déplacé par rapport à son ensouple de guidage (22a, 22b),
c) au moins une ensouple de guidage (22a, 22b) peut être tournée,
d) au moins une ensouple de guidage (22a, 22b) peut être déplacée en direction de l'ensouple de tissu (28) et dans le sens inverse avec une composante de déplacement,
en particulier pour le fonctionnement d'un métier à tisser (20) selon l'une des revendications 1 à 9,
**caractérisé en ce que** la position d'un fil de chaîne (31a à 35b) est modifiée en retirant un segment (37a à 41b) d'ensouple de guidage avec des crochets (23a à 27b) et un fil de chaîne (31a à 35b) hors de sa position dans l'ensouple de guidage (22a, 22b) et en insérant le segment (37a à 41b) d'ensouple de guidage avec des crochets (23a à 27b) et un fil de chaîne (31a à 35b) dans une autre position.

11. Procédé selon la revendication 10, **caractérisé en ce que** les positions de deux segments (37a à 41b) d'ensouple de guidage sont permutées en retirant les deux segments (37a à 41b) d'ensouple de guidage hors de leurs positions dans l'ensouple de guidage (22a, 22b) et en insérant chacun des deux segments (37a à 41b) d'ensouple de guidage dans l'ancienne position de l'autre segment (37a à 41b) d'ensouple de guidage respectivement.

12. Procédé destiné à faire fonctionner un métier à tisser (20) avec deux ensouples de guidage (22a, 22b) pouvant être déplacées l'une par rapport à l'autre pour des fils de chaîne (31a à 35b) devant être guidés vers une ensouple de tissu (28),
- les ensouples de guidage (22a, 22b) pouvant former avec les fils de chaîne (31a à 35b) au choix une foule en V ouverte et une foule fermée pour recevoir des fils de trame,
- les ensouples de guidage (22a, 22b) étant pourvues de crochets (23a à 27b), dans lesquels les fils de chaîne (31a à 35b) sont guidés,
- au moins une des caractéristiques suivantes étant prévue :
a) les deux ensouples de guidage (22a, 22b) présentent par rapport à l'ensouple de tissu (28) différentes distances le long des fils de chaîne (31a à 35b),
b) au moins un crochet (23a à 27b) peut être déplacé par rapport à son ensouple de guidage (22a, 22b),
c) au moins une ensouple de guidage (22a, 22b) peut être tournée,
d) au moins une ensouple de guidage (22a, 22b) peut être déplacée en direction de l'ensouple de tissu (28) et dans le sens inverse avec une composante de déplacement,
en particulier pour le fonctionnement d'un métier à tisser (20) selon l'une des revendications 1 à 9,
**caractérisé en ce que** la position d'un fil de chaîne (31a à 35b) est modifiée en desserrant un crochet (23a à 27b) guidant le fil de chaîne (31a à 35b) hors de son guide dans l'ensouple de guidage (22a, 22b) et en insérant le crochet (23a à 27b) dans un autre guide.

13. Procédé selon la revendication 12, **caractérisé en ce que** la position de deux fils de chaîne (31a à 35b) est permutée en desserrant les crochets (23a à 27b) guidant les fils de chaîne (31a à 35b) hors de leurs guides dans l'ensouple de guidage (22a, 22b) et en insérant chacun des deux crochets (23a à 27b) dans l'ancien guide de l'autre crochet (23a à 27b) respectivement.

14. Procédé destiné à faire fonctionner un métier à tisser (20) avec deux ensouples de guidage (22a, 22b) pouvant être déplacées l'une par rapport à l'autre pour des fils de chaîne (31a à 35b) devant être guidés vers une ensouple de tissu (28),
- les ensouples de guidage (22a, 22b) pouvant former avec les fils de chaîne (31a à 35b) au choix une foule en V ouverte et une foule fermée pour recevoir des fils de trame,
- les ensouples de guidage (22a, 22b) étant pourvues de crochets (23a à 27b), dans lesquels les fils de chaîne (31a à 35b) sont guidés,
- au moins une des caractéristiques suivantes étant prévue :
a) les deux ensouples de guidage (22a, 22b) présentent par rapport à l'ensouple de tissu (28) différentes distances le long des fils de chaîne (31a à 35b),
b) au moins un crochet (23a à 27b) peut être déplacé par rapport à son ensouple de guidage (22a, 22b),
c) au moins une ensouple de guidage (22a, 22b) peut être tournée,
d) au moins une ensouple de guidage (22a, 22b) peut être déplacée en direction de l'ensouple de tissu (28) et dans le sens inverse avec une composante de déplacement,
en particulier pour le fonctionnement d'un métier à tisser (20) selon l'une des revendications 1 à 9,
la position d'un fil de chaîne (31a à 35b) étant modifiée en desserrant le fil de chaîne (31a à 35b) hors de son crochet (23a à 27b) et en le replaçant dans un autre crochet (23a à 27b), **caractérisé en ce que** la position des deux fils de chaîne (31a à 35b) est permutée en desserrant les fils de chaîne (31a à 35b) hors de leurs crochets (23a à 27b) et en replaçant chacun des deux fils de chaîne (31a à 35b) dans l'ancien crochet (23a à 27b) de l'autre fil de chaîne (31a à 35b) respectivement.

15. Procédé selon l'une des revendications 10 à 14, **caractérisé en ce que** la modification de la position de fils de chaîne (31a à 35b) est effectuée pendant un état en V du métier à tisser (20).
